# EUROPÄISCHE PATENTSCHRIFT

(11) **EP 0 175 365 B1**
(45) Veröffentlichungstag und Bekanntmachung des Hinweises auf die Patenterteilung: **16.05.1990**
(21) Anmeldenummer: 85111842.2
(22) Anmeldetag: 19.09.1985
(51) Int. Cl.: B41F 27/12

(54) **Vorrichtung zum Belegen eines Formzylinders mit einer Wickelplatte**
Device for mounting a wrap-around plate on a forme cylinder
Dispositif de montage d'un plaque enveloppante sur un cylindre de plaque

(30) Priorität: 21.09.1984 DE 3434670
(43) Veröffentlichungstag der Anmeldung: 26.03.1986
(73) Patentinhaber: BASF Aktiengesellschaft, 67063 Ludwigshafen (DE)
(72) Erfinder: Dorow, Joachim, D-6733 Hassloch (DE); Bleckmann, Gerhard, D-6840 Lampertheim (DE)

(56) Entgegenhaltungen:
- EP-A- 0 118 866
- CH-A- 477 977
- DE-A- 3 015 273
- GB-A- 896 975
- US-A- 2 668 363

## Beschreibung

Die Erfindung betrifft eine Vorrichtung zum Belegen eines abnehmbaren Formzylinders, insbesondere eines Tiefdurckformzylinders, mit einer Wickelplatte.

Die Wickelplatte muß stramm und gleichmäßig am Zylinderumfang anliegen, um ein Unterwandem der Wickelplatte mit Farbe und Walkbewegungen der Wickelplatte und damit im Falle eines Tiefdruckformzylinders eine Beanspruchung der Grubenfüllung zu vermeiden. Um dies zu gewährleisten, wurden bisher im Bereich der Zylindergrube vorgesehene Spannvorrichtungen in Vorschlag gebracht, die ein Nachspannen der mit ihren Kanten in die Grubenseitenkanten eingehängten Platte mit hoher Kraft ermöglichen (vgl. u.a. DE-A-33 00 678). Spannvorrichtungen dieser Art erweisen sich jedoch als sehr aufwendig. Bei einfacheren Spannvorrichtungen ist ein Nachspannen der Wickelplatte nicht oder nicht mit einer derart hohen Kraft möglich, daß die Platte gleichmäßig am Umfang anliegt.

Aus der CH-A-477 977 ist eine Vorrichtung zum Aufspannen des Aufzuges an Druckmaschinen bekannt, die eine parallel zum Druckzylinder angeordnete, an dessen Oberfläche anlegbare Streicheinrichtung beinhaltet. Die Streicheinrichtung ist als feststehende Walze mit einem Reibbelag, z.B. aus Plüsch, ausgebildet und dient dem Glattstreichen des Gummituches auf dem Druckzylinder. Es findet sich hierin kein Hinweis für die Ausgestaltung einer Vorrichtung zum strammen und gleichmäßigen Belegen eines abnehmbaren Formzylinders mit einer Wickelplatte.

Es ist daher die Aufgabe der vorliegenden Erfindung, unter Vermeidung der Nachteile des Standes der Technik eine Vorrichtung zu schaffen, die das Belegen eines Formzylinders, insbesondere Tiefdruckformzylinders, mit einer Wickelplatte unter Verwendung einfacher Spanneinrichtungen gestattet, bei denen ein Nachspannen der Wickelplatte entweder überhaupt nicht oder nur mit vergleichsweise kleiner Kraft möglich ist, und dabei dennoch eine satte, gleichmäßige Anlage der Wickelplatte am Zylinderumfang zu gewährleisten.

Die lösung dieser Aufgabe gelingt gemäß der Erfindung durch Verwendung eines Gestells mit im Bereich seiner Seitenwandungen vorgesehenen, den seitlichen Zapfen des Formzylinders zugeordneten Einlegöffnungen und mit einem außerhalb der Einlegöffnungen schwenkbar gelagerten, in jeder gewünschten Schwenkstellung gegenüber dem Gestell fixierbaren Schwenkrahmen, der eine in drehbaren Exzenterbuchsen gelagerte, antreibbare Andrückwalze aufnimmt.

Diese Maßnahmen ermöglichen praktisch ein Aufwalzen der Wickelplatte auf den Zylinderumfang, d.h. ein Spannen der Platte durch einen Abrollvorgang. Hierdurch wird eine zuverlässige Anlage der Platte am Zylinderumfang erreicht. Gleichzeitig ist es hierbei in vorteilhafter Weise möglich, die Platte mit ihren Enden in einen zugeordneten stationären Schlitz der Spanneinrichtung hineinzudrücken bzw. in gespanntem Zustand zu halten, bis ein verstellbarer Backen der Spanneinrichtung nachgestellt ist. Dadurch, daß die antreibbare Andrückwalze auf einem Schwenkrahmen aufgenommen ist, ergibt sich in vorteilhafter Weise eine leichte Einstellbarkeit der Andrückwalze auf jeden beliebigen Durchmesser des Formzylinders. Mit Hilfe der verstellbaren Exzenterbuchsen läßt sich dabei zusätzlich der gewünschte Anpreßdruck einstellen, so daß trotz verschiedener Formzylinderdurchmesser und dsmit verschieden großer Berührungsflächen in jedem Falle eine gleiche Flächenpressung erreichbar ist. Die erfindungsgemäßen Maßnahmen stellen somit sicher, daß hinsichtlich des bedienbaren Durchmessers des Formzylinders keinerlei Beschränkungen gegeben sind, sondern vielmehr jeder Zylinderdurchmesser in gleicher Weise bedienbar ist.

In vorteilhafter Weiterbildung der übergeordneten Maßnahmen können im Bereich der Gestellseitenwandungen jeweils mehrere, auf einem Teilkreis bezüglich der Drehachse des Schwenkrahmens angeordnete Gewindebohrungen vorgesehen sein, denen ein im Bereich jeden seitlichen Lagerschilds des Schwenkrahmens vorgesehenes, auf demselben Teilkreis angeordnetes Langloch zugeordnet ist, dessen Länge größer als der Abstand zweier einander benachbarter Gewindelöcher ist. Diese Maßnahmen ermöglichen in vorteilhafter Weise eine stufenlose Einstellung des Schwenkrahmens und damit eine stufenlose Formateinstellung.

Zur Erleichterung der Handhabung kann der Schwenkrahmen mittels einer Hubeinrichtung schwenkbar sein.

Eine weitere, besonders zu bevorzugende Maßnahme kann darin bestehen, daß die lagerschildseitig drehbar gelagerten, die seitlichen Lagerzapfen der Andrückwalze aufnehmenden Exzenterbuchsen jeweils mit einem Zahnkranz versehen sind, der in ein auf einer die Schwenkachse des Schwenkrahmens bildenden, gestellseitig drehbar abgestützten Spindel befestigtes Ritzel eingreift. Diese Maßnahmen ermöglichen trotz der Einstellbarkeit des Schwenkrahmens und damit der Andrückwalze auf jeden beliebigen Formzylinderdurchmesser die Verwendung einer gestellseitig stationären Stellspindel zur Einstellung des gewünschten Anpreßdrucks und ergeben damit in vorteilhafter Weise eine sehr kompakte und sehr bedienungsfreundliche Anordnung.

In weiterer, zweckmäßiger Ausgestaltung der übergeordneten Maßnahmen kann die Andrückwalze mittels eines auf einen seitlichen Lagerzapfen aufgekeilten Ritzels antreibbar sein, das mit einem auf der die Drehachse des Schwenkrahmens bildenden Spindel drehbar gelagerten Stirnrad kämmt, das mittels eines gestellseitig fixierten Motors antreibbar ist. Diese Maßnahmen ermöglichen trotz der Verstellbarkeit des die Andrückwalze aufnehmenden Schwenkrahmens und trotz zusätzlicher Einstellbarkeit der Anpreßkraft eine gestellseitig stationäre Anordnung des der Andrückwalze zugeordneten Antriebsmotors.

Eine weitere zweckmäßige Maßnahme kann darin bestehen, daß die Andrückwalze einen Gummimantel aufweist. Hierdurch ergibt sich nicht nur eine ausgezeichnete Schonung der aufzuspannenden Wickelplatte, sondern lassen sich in vorteilhafter Weise gleichzeitig auch Ungenauigkeiten der Wickelplatte ausgleichen.

Weitere, zweckmäßige Ausgestaltungen und vorteilhafte Weiterbildungen der übergeordneten Maßnahmen ergeben sich aus der nachstehenden Beschreibung eines Ausführungsbeispiels anhand der Zeichnung in Verbindung mit den restlichen Unteransprüchen.

In der Zeichnung zeigen:
Figur 1 einen Vertikalschnitt durch eine erfindungsgemäße Vorrichtung mit eingelegtem Formzylinder und
Figur 2 einen Schnitt entlang der Linie 11/11 in Figur 1.

Die in Figur 1 dargestellte Vorrichtung besteht aus einem Maschine gestell, das zwei seitliche, durch Traversen 1 miteinander verbundene Seitenwandungen 2 aufweist, die mit einer etwa auf halber Höhe angeordneten, einseitig offenen, schlitzförmigen Einlegöffnung 3 zum Einlegen der seitlichen Lagerzapfen 4 eines mit einer Wickelplatte zu belegenden Formzylinders 5 versehen sind. Die Einlegöffnung 3 im Bereich jedes Seitengestells 2 ist mittels einer abnehmbaren bzw. wegschwenkbaren Verschlußlasche 6 so verschließbar, daß der innere Bereich der Einlegöffnung 3 ein Drehlager für den zugeordneten Lagerzapfen 4 des Formzylinders 5 bildet.

Zum Andrücken und Spannen der auf den Formzylinder 5, bei dem es sich im vorliegenden Fall um einen Tiefdruckformzylinder handeln soll, festzulegenden Wickelplatte ist eine Andrückwaize 7 vorgesehen, die an den Umfang des Formzylinders 5 anstellbar und mittels eines Motors 8 antreibbar ist. Der Formzlinder 5 ist hier mit einer durch einen achsparallel verlaufenden, umfangsseitigen Schlitz 9 gebildeten Grube versehen. Die aufzulegende Wickelplattewird mit ihren umgebogenen Kanten einfach am Rand der Grube eingehängt und dann mittels der Andrückwalze 7 aufgewalzt, wobei dann auch die umgebogenen Randkanten der Wickelplatte in den die Grube 9 bildenden Schlitz hineingedrücktwerden. Zur Schonung der Wickelplatte ist die Andrückwalze 7 mit einem Gummibezug versehen.

Zur Gewährleistung einer Formateinstellung, d.h. einer Anpassung der Stellung der Andrückwalze 7 an den Durchmesser des jeweiligen Formzylinders 5, ist die Andrückwalze 7 auf einem als Ganzes mit 10 bezeichneten Schwenkrahmen aufgenommen, der um eine außerhalb der Einlegöffnung 3 sich befindenden Achse schwenkbar auf den Gestellseitenwandungen 2 gelagert ist. Der Schwenkrahmen 10 besitzt seitliche, zu den Gestellseitenwandungen 2 parallele Lagerschilde 11, auf denen die Andrückwalze 7 gelagert ist. In der Betriebsstellung sind die Lagerschilde 11 und damit der gesamte Schwenkrahmen 10 an den Gestellseitenwandungen 2 fixiert. Hierzu sind im Bereich jeder Seitenwandung 2 auf einem um die Schwenkachse des Schwenkrahmens 10 gezogenen Teilkreis 12 mit gleichem gegenseitigem Abstand angeordnete Gewindebohrungen 13 vorgesehen. Die Lagerschilde 11 des Schwenkrahmens 10 sind mit jeweils einem auf demselben Teilkreis 12 sich befindenden Langloch 14 versehen, durch das eine in eine ausgewählte Gewindebohrung einschraubbare Fixierschraube 15 hindurchsteckbar ist. Der gegenseitige Abstand der Gewindelöcher 13 ist dabei etwas kleiner als die Länge des zugeordneten Langlochs 14, und zwar so, daß das Langloch 14 sich über zwei benachbarte Gewindebohrungen 13 erstrecken kann, was eine stufenlose Einstellbarkeit des Schwenkrahmens 10 gewährleistet. Zur Gewährleistung einer einfachen Handhabung ist dem Schwenkrahmen 10 eine Hubeinrichtung 16 zugeordnet. Diese besteht im dargestellten Ausführungsbeispiel aus einer gestellseitig schwenkbar abgestützten, mit einem Antriebsrad 17 versehenen Gewindespindel 18, die in eine zugeordnete, am Schwenkrahmen 10 befestigte Gewindebüchse 19 eingreift. Es wäre auch denkbar, den Schwenkrahmen 10 von Hand zu verschwenken. Im dargestellten Ausführungsbeispiel ist ein Lagerschild 11 ferner mit einem zusätzlichen Bohrloch 31 versehen, in das ein gestellfester Stift 32 eingreift zur Bewerkstelligung einer besonders zuverlässigen Halterung.

Die Schwenkbarkeit des Schwenkrahmens 10 ermöglicht praktisch eine Grobeinstellung der Andrückwalze 7. Zur Gewährleistung einer Feineinstellung, also zur Gewährleistung einer exakten Einstellbarkeit der gewünschten Anpreßkraft der Andrückwalze 7, ist diese, wie ambesten aus Figur 2 erkennbar ist, mit ihren seitlichen Lagerzapfen 20 in auf den Lagerschilden 11 des Schwenkrahmens 10 drehbar angeordneten Exzenterbuchsen 21 aufgenommen. Durch Drehen der Exzenterbuchsen 21 läßt sich die Andrückwalze 7 bei bereits fixiertem Schwenkrahmen 10 weiter verstellen, wodurch die auf den zugeordneten Formzylinder 5 wirkende Anpreßkraft genau einstellbar ist. Sofern der Formzylinder 5 einen großen Durchmesser aufweist, ergibt sich eine vergleichsweise große Berührungsfläche zwischen Formzylinder 5 und Andrückwalze 7. Mit dem Zylinderdurchmesser nimmt auch die Größe dieser Andrückfläche ab Dennoch soll jedoch beim Aufwalzen einer Wickelplatte in jedem Fall dieselbe Flächenpressung zur Wirkung kommen. Dies läßt sich durch Verstellen der Exzenterbuchsen 21 ohne weiteres erreichen.

Die Exzenterbuchsen 21 sind, wie Figur 2 weiter erkennen läßt, mit jeweils einem angeformten, oder wie hier, angesetzten Zahnkranz 22 versehen, der in ein jeweils zugeordnetes Ritzel 23 eingreift. Die den beiden Exzenterbuchsen 21 zugeordneten Ritzel 23 sind auf eine in den Gestellseitenwandungen 2 gelagerte, durchgehende Stellspindel 24 aufgekeilt, die mit einem im Bereich der Gestellaußenseite vorgesehenen Handrad 25 versehen ist. Das Handrad 25 kann mit einer Stellungsanzeigeeinrichtung 26 versehen sein, auf der der eingestellte Anpreßdruck abgelesen werden kann.

Die Stellspindel 24 bildet gleichzeitig die Drehachse des Schwenkrahmens 10, dessen seitliche Lagerschilde 11 mittels zugeordneter Lagerbüchsen hierauf gelagert sind. Der Stellspindel 24 kommt hierbei somit eine Doppelfunktion zu, die die Verstellbarkeit der Exzenterbuchsen 21 trotz der Verstellbarkeit des Schwenkrahmens 10 erleichtert.

Zum Antrieb der Andrückwalze 7 ist ein auf einen seitlichen Lagerzapfen 20 aufgekeiltes Ritzel 27 vorgesehen, das in ein zugeordnetes Stirnrad 28 eingreift, das frei drehbar auf der die Schwenkrahmen-Drehachse bildenden Stellspindel 24 gelagert und mit einer seitlich angesetzten Riemenscheibe 29 fest verbunden ist, die mittels eines zugeordneten Riemens 30 mit dem gestellfest auf einer Traverse 1 angeordneten Antriebsmotor 8 verbunden ist. Die Stellspindel 24 bildet hierbei somit auch eine Achse des der Andrückwalze 7 zugeordneten, durch das Stirnrad 28 und die Riemenscheibe 29 gebildeten Antriebsvorgeleges. Hierdurch ist sichergestellt, daß die Andrückwalze 7 praktisch bei jeder Einstellung des Schwenkrahmens 10 und jeder Einstellung der Exzenterbuchsen 21 mittels des gestellfest angeordneten Motors 8 angetrieben werden kann. Die Verzahnung des Ritzels 27 und des zugeordneten Stirnrads 28 ist so gewählt, daß in jeder Stellung der Exzenterbuchsen 21 ein zuverlässiger Eingriff gewährleistet ist. Dies ist ohne weiteres möglich, da infolge der Lageverstellbarkeit des Schwenkrahmens 10 eine vergleichsweise geringe Exzentrizität der Exzenterbuchsen 21 genügt, um die gewünschte Anpreßkraft einstellen zu können.

Mit Hilfe der Andrückwalze 7 wird die auf den Formzylinder 5 aufzubringende Wickelplatte, wie weiter oben bereits ausgeführt wurde, auf den Formzylinder 5 aufgewalzt und damit in Spannstellung gebracht. Anschließend an den Aufwalzvorgang können die den in die Grube 9 eingreifenden Randklauen der Wickelplatte zugeordneten Spannbacken nachgestellt werden, sofern eine derartige Nachstellbarkeit vorgesehen ist. Es kann aber auch genügen, die Grube 9 einfach in Form eines schrägen Schlitzes auszubilden, in den die Randklauen der Wickelplatte nach Beendigung des Aufwalzvorgangs mittels der Andrückwalze 7 hineingedrückt werden. Nachdem die Wickelplatte so in Stellung gebracht ist, muß im Falle eines Tiefdruckformzylinders die Grube 9 verschlossen werden. Hierzu wird die Grube 9 in der Regel mit einer plastischen, aushärtenden Masse.gefüllt. Dies kann im Rahmen einer separaten Vorrichtung erfolgen. Beim dargestellten Ausführungsbeispiel ist hierzu eine auf der dem Schwenkrahmen 10 gegenüberliegenden Seite der Einlegöffnung 3 angeordnete Arbeitsstation vorgesehen, wodurch ein Umspannen des Formzylinders 5 vermieden wird.

Die Grube 9 wird nach Art einer Spritzgußform gefüllt. Hierzu sind im Bereich der seitlichen Grubenabdeckungen angeordnete Anschlußnippel für eine Beäufschlagungsleitung vorgesehen. Der umfangsseitige Grubenquerschnitt wird mittels einer Platte 33 abgedeckt, die an den Zylinderumfang angedrückt wird. Hierzu ist, wie Figur 1 zeigt, ein die Platte 33, die zweckmäßig aus durchsichtigem, biegsamem Material bestehen kann, übergreifender, über die ganze Maschinenbreite durchgehender Andrückbalken 34 vorgesehen, der mit seinen seitlichen Enden in im Bereich der Gestellseitenwandungen 2 vorgesehene Füh-rungen 35 eingreift, die bezüglich des hinteren, eine Drehlagerung für die Lagerzapfen 4 des Formzylinders 5 bildenden Bereichs der Einlegöffnung 3 radial verlaufen. Der Andrückbalken 34 ist als umlaufender Kastenrahmen ausgebildet, der zwei parallele, über die Maschinenbreite durchgehende Preßleisten 36 und zwei diese im Bereich ihrer Enden miteinander verbindende Stege 37 aufweist, an denen eine zugeordnete Hubeinrichtung 38 angreift. Die inneren, zur Schonung der Platte zweckmäßig abgerundeten Kanten der zylinderseitigen Flächen dere Preßleisten 36 ergeben dabei Andrückkanten, mit Hilfe derer die Krümmung des den umfangsseitigen Querschnitt der Grube 9 überspannenden Bereichs der Platte 33 der Zylinderkrümmung exakt angepaßt werden kann. Im vorliegenden Fall geschieht dies einfach dadurch, daß die platte 33 praktisch mit ihrer ganzen Breite an den Zylinderumfang angedrückt wird.

Die dem Andrückbalken 34 zugeordnete Hubeinrichtung 38 besteht aus zwei synchron betätigbaren, über jeweils eine Kniehebelanordnung an den Stegen 37 angreifenden, gestellseitig abgestützten Stellorganen 39, die hier in Form von mit Preßluft arbeitenden Zylinder-Kolbenaggregaten ausgebildet sind. Die zwischen Stellorgan 39 und zugeordnetem Steg 37 vorgesehene Kniehebelanordnung umfaßt zwei gelenkig miteinander verbundene Laschen 40 bzw. 41, von denen eine am zugeordneten Steg 37 und die andere an der benachbarten Gestellseitenwandung 2 angelenkt ist. Die stegseitig angelenkte Lasche 40 ist als Austauschteil ausgebildet und kann zur Anpassung der Arbeitsstellung des Andrückbalkens 34 an den Durchmesser des Formzylinders 5 gegen längere bzw. kürzere Laschen ausgetauscht werden. Eine weitere Anpassung in engerem Rahmen könnte auch dadurch erzielt werden, daß die Laschen 40 bzw. 41 wahlweise an mehreren Stellen aneinander angelenkt werden können. Hierzu könnte eine der Laschen, zweckmäßig die gestellseitig angelenkte Lasche 41. mit mehreren Lagerbohrungen 42 versehen sein. Die Länge der Austauschlasche 40 und die jeweils zu belegende Lagerbohrung 42 werden dabei so ausgewählt, daß die Kniehebelanordnung in der Anpreßstellung etwa in die Strecklage kommt. In dieser Lage, in der die Achsen der drei Gelenke auf einer Geraden liegen, ergibt sich die größte Anpreßkraft. Zu erwähnen ist in diesem Zusammenhang noch, daß die Länge der Führung 35 so gewählt ist, daß der Andrückbalken 34 in jedem Fall, d.h. unabhängig vom Durchmesser des Formzylinders 5, zuverlässig geführt ist. Ferner kann ein Anschlag 43 für den Andrückbalken 34 vorgesehen sein. Die gestellseitig angelenkte Lasche 41 braucht nicht austauschbar sein. An dieser Lasche greift daher zweckmäßig das zugeordnete Stellorgan 39 an. Um den Andrückbalken 34 genau parallel zur Zylinderoberfläche einstellen zu können, ist jeweils ein Gelenkbolzen der drei Gelenke jeder Kniehebelanordnung als einstellbarer Exzenterbolzen ausgebildet. Im dargestellten Ausführungsbeispiel ist die gestellseitig angelenkte Lasche 41 mittels eines einstellbaren Exzenterbolzens 44 an der jeweils zugeordneten Seitenwand 2 angelenkt, wodurch eine gute Zugänglichkeit des einzustellenden Exzenterbolzens und damit eine ausgezeichnete Bedienungsfreundlichkeit gewährleistet sind.

Der Andrückbalken 34 und die diesem zugeordnete Führung 35 und Hubeinrichtung 38 befinden sich im dargestellten Ausführungsbeispiel oberhalb der dem Zylinder 5 zugeordneten Einlegöffnung 3. Der Schwenkrahmen 10 mit der Andrückwalze 7 ist unterhalb hiervon angeordnet. Diese Maßnahme ergibt eine übersichtliche, kompakte Bauweise und einfache Bedienbarkeit.

Nachdem die Grube 9 mit entsprechendem Füllmaterial gefüllt ist, ist die Vorbereitung des Formzylinders 5 abgeschlossen. Der fertige Formzylinder kann daher aus der erfindungsgemäßen Vorrichtung herausgenommen und in das zugeordnete Druckwerk, hier ein Tiefdruckwerk, eingesetzt werden. Die Vorbereitung des Formzylinders 5 außerhalb des zugeordneten Druckwerks gewährleistet somit ersichtlich auch bei Verwendung von Wickelplatten, insbesondere Tiefdruckwickelplatten, eine hohe Druckwerksauslastung.

## Patentansprüche

1. Vorrichtung zum Belegen eines abnehmbaren Formzylinders, insbesondere eines Tiefdruckformzylinders, mit einer Wickelplatte mit einem Gestell mit im Bereich seiner Seitenwandungen (2) vorgesehenen, den seitlichen Lagerzapfen (4) des Formzylinders (5) zugeordneten Einlegöffnungen (3) und mit einem außerhalb der Einlegöffnungen (3) schwenkbar gelagerten, in jeder gewünschten Schwenkstellung gegenüber dem Gestell fixierbaren Schwenkrahmen (10), der eine in drehbaren Exzenterbuchsen (21) gelagerte, antreibbare Andrückwalze (7) aufnimmt.

2. Vorrichtung nach Anspruch 1 dadurch gekennzeichnet, daß im Bereich der Gestellseitenwandungen (2) jeweils mehrere, auf einem Teilkreis (12) bezüglich der Drehachse des Schwenkrahmens (10) angeordnete Gewindebohrungen (13) vorgesehen sind und daß der Schwenkrahmen (10) zwei seitliche Lagerschilde (11) aufweist, die jeweils ein auf demselben Teilkreis (12) angeordnetes Langloch (14) aufweisen, dessen Länge größer als der Abstand zweier einander benachbarter Gewindelöcher (13) ist.

3. Vorrichtung nach einem der vorhergehenden Ansprüche, dadurch gekennzeichnet, daß der Schwenkrahmen (10) mittels einer Hubeinrichtung (16) verschwenkbar ist, die vorzugsweise mindestens eine gestellseitig schwenkbar abgestützte, mit einem Antriebsrad (17) versehene Gewindespindel (18) aufweist, die in eine zugeordnete, schwenkrahmenseitig befestigte Gewindebüchse (19) eingreift.

4. Vorrichtung nach einem der vorhergehenden Ansprüche, dadurch gekennzeichnet, daß die lagerschildseitig drehbar gelagerten, die seitlichen Lagerzapfen (20) der Andrückwalze (7) aufnehmenden Exzenterbüchsen (21) jeweils mit einem Zahnkranz (22) versehen sind, der in ein auf einer die Schwenkachse des Schwenkrahmens (10) bildenden, gestellseitig drehbar gelagerten Spindel (24) befestigtes Ritzel (23) eingreift.

5. Vorrichtung nach Anspruch 4, dadurch gekennzeichnet, daß die Spindel (24) mit einem einen Stellungsanzeiger (26) aufweisenden Antriebsrad (25) versehen ist.

6. Vorrichtung nach einem der vorhergehenden Ansprüche, dadurch gekennzeichnet, daß die Andrückwalze (7) mittels eines auf einen seitlichen Lagerzapfen (20) aufgekeilten Ritzels (27) antreibbar ist, das mit einem auf der die Drehachse des Schwenkrahmens (10) bildenden Spindel (24) drehbar gelagerten Stirnrad (28) kämmt, das mittels eines gestellseitig fixierten Motors (8) antreibbar ist.

7. Vorrichtung nach Anspruch 6, dadurch gekennzeichnet, daß das spindelseitig drehbar gelagerte Stirnrad (28) mit einem seitlich angesetzten Antriebsrad (29) versehen ist, das über ein Treibelement (30) mit dem Motor (8) verbunden ist.

8. Vorrichtung nach einem der vorhergehenden Ansprüche, dadurch gekennzeichnet, daß die im Bereich der Seitenwandungen (2) vorgesehenen, einseitig offenen Einlegöffnungen (3) jeweils mittels einer zugeordneten Verschlußlasche (6) verschließbar sind.

9. Vorrichtung nach einem der vorhergehenden Ansprüche, dadurch gekennzeichnet, daß die Andrückwalze (7) einen Gummimanₜel aufweist.

10. Vorrichtung nach einem der vorhergehenden Ansprüche, dadurch gekennzeichnet, daß die Gestellseitenwandungen (2) mit einander gegenüberliegenden, im Bereich außerhalb des Schwenkrahmens (10) vorgesehenen, bezüglich des eine Zapfenlagerung bildenden, inneren Endes der Einlegöffnungen (3) in radialer Richtung verlaufenden Führungen (35) versehen sind, in denen ein über die ganze Maschinenbreite sich erstreckender, mittels einer Hubeinrichtung (38) verschiebbarer Andrückbalken (34) verschiebbar gelagert ist, mittels dessen ein die Zylindergrube (9) abdeckendes, vorzugsweise als durchsichtige Platte (33) ausgebildetes Formstück an den Umfang des Formzylinders (5) andrückbar ist.

11. Vorrichtung nach Anspruch 10, dadurch gekennzeichnet, daß der Andrückbalken (34) in Form eines umlaufenden Kastenrahmens mit zwei über die Maschinenbreite sich erstreckenden, parallelen Preßleisten (36) und mindestens zwei quer hierzu verlaufenden Stegen (37) ausgebildet ist, an denen die Hubeinrichtung (38) angreift.

12. Vorrichtung nach Anspruch 10 und 11, dadurch gekennzeichnet, daß der den Andrückbalken (34) bildende Kastenrahmen über an seinen Stegen (37) angreifende Kniehebelanordnungen mit einer andrückbalkenseitig angelenkten, vorzugsweise als Austauschteil ausgebildeten Lasche (40) und einer gelenkig hiermit verbundenen, vorzugsweise mittels eines Exzenterstifts (44) gestellseitig angelenkten, mittels eines zugeordneten, gestellseitig abgestützten Stellorgans (39) betätigbaren Lasche (41) am Gestell aufgehängt ist.

13. Vorrichtung nach Anspruch 1 und 10. dadurch gekennzeichnet, daß der die Andrückwalze (7) tragende Schwenkrahmen (10) unterhalb und die den Andrückbalken (34) aufnehmenden Führungen (35) oberhalb der gestellseitigen Einlegöffnungen (3) angeordnet sind.

## Revendications

1. Appareil pour garnir d'une plaque enveloppante, un cylindre imprimeur amovible, en particulier un cylindre imprimeur pour impression avec forme en creux, comportant un bâti ayant dans la zone de ses parois latérales (2) des ouvertures de montage (3) affectées aux tourillons latéraux (4) du cylindre imprimeur (5), et un châssis (10), monté basculant à l'extérieur des ouvertures de montage (3) et pouvant être fixé dans toute position angulaire désirée par rapport au bâti, qui reçoit un rouleau presseur (7) monté dans des douilles excentriques tournantes (21) et entraînable.

2. Appareil selon la revendication 1, caractérisé par le fait que dans la zone de chacune des parois latérales (2) du bâti sont prévus plusieurs trous taraudés (13) situés sur un arc de cercle (12) centré sur l'axe de rotation du châssis basculant (10), et que le châssis basculant (10) présente deux flasques latéraux (11) qui présentent chacun un trou allongé (14) situé sur le même arc de cercle (12) et dont la longueur est supérieure à la distance de deux trous taraudés (13) voisins.

3. Appareil selon l'une des revendications précédentes, caractérisé par le fait que le châssis basculant (10) est basculé par un dispositif élévateur (16) qui présente de préférence au moins une tige filetée (18) supportée basculante par le bâti, pourvue d'une roue de commande (17) et engagée dans une douille taraudée associée (19) fixée au châssis basculant.

4. Appareil selon l'une des revendications précédentes, caractérisé par le fait que les douilles excentriques (21) montées tournantes dans les flasques et recevant les tourillons latéraux (20) du rouleau presseur (7) sont pourvues chacune d'une couronne dentée (22) qui engrène avec un pignon (23) fixé sur un arbre (24) monté tournant dans le bâti et formant l'axe de basculement du châssis basculant (10).

5. Appareil selon la revendication 4, caractérisé par le fait que l'arbre (24) est pourvu d'une roue de commande (25) présentant un indicateur de position (26).

6. Appareil selon l'une des revendications précédentes, caractérisé par le fait que le rouleau presseur (7) est entraîné par un pignon (27) calé sur un tourillon latéral (20) qui engrène avec une roue dentée cylindrique (28) montée tournante sur l'arbre (24) formant l'axe de rotation du châssis basculant (10) et qui est entraînée par un moteur (8) fixé au bâti.

7. Appareil selon la revendication 6, caractérisé par le fait que la roue dentée cylindrique (28) montée tournante sur l'arbre est pourvue latéralement d'une roue de commande (29) qui est reliée au moteur (8) par un élément de transmission (30).

8. Appareil selon l'une des revendications précédentes, caractérisé par le fait que les ouvertures de montage (3) ouvertes d'un côté prévues dans la zone des parois latérales (2) peuvent être fermées chacune par une languette de fermeture (6).

9. Appareil selon l'une des revendications précédentes, caractérisé par le fait que le rouleau presseur (7) a un revêtement en caoutchouc.

10. Appareil selon l'une des revendications précédentes, caractérisé par le fait que les parois latérales (2) du bâti sont pourvues de guides opposés (35) prévus dans la zone extérieure au châssis basculant (10), s'étendant radialement par rapport à l'extrémité intérieure, formant un palier pour les tourillons, des ouvertures de montage (3), et dans lesquels est montée mobile une poutre presseuse (34) s'étendant sur toute la largeur de l'appareil et mue par un dispositif élévateur (38) au moyen de laquelle une pièce façonnée couvrant la fosse (9) du cylindre et constituée de préférence d'une plaque transparente (33) peut être serrée contre le pourtour du cylindre imprimeur (5).

11. Appareil selon la revendication 10, caractérisé par le fait que la poutre presseuse (34) est formée d'un châssis caisson ayant deux barres presseuses parallèles (36) s'étendant sur la largeur de l'appareil et au moins deux entretoises (37) perpendiculaires à celles-ci et sur lesquelles agit le dispositif élévateur (38).

12. Appareil selon l'une des revendications 10 et 11, caractérisé par le fait que le châssis caisson formant la poutre presseuse (34) est accrochéé au bâti par des dispositifs à genouillère agissant sur ses entretoises (37) et comportant une languette (40) articulée à la poutre presseuse et de préférence changeable et une languette (41) articulée à la précédente, de préférence articulée au bâti par un axe excentrique (44) et actionnée par un organe de manoeuvre associé (39) supporté par le bâti.

13. Appareil selon les revendications 1 et 10, caractérisé par le fait que le châssis basculant (10) portant le rouleau presseur (7) est placé au-dessous des ouvertures de montage (3) du bâti et les guides (35) recevant la poutre presseuse (34) sont placés au-dessus de ces ouvertures.

## Claims

1. Apparatus for lining a removable form cylinder, in particular a form cylinder for gravure printing, with a wrap-around plate, comprising a machine frame having insertion apertures (3), provided in the area of its side walls (2) and allocated to the lateral bearing journals (4) of the form cylinder (5), and having a swivel frame (10) which is pivotably mounted outside the insertion apertures (3), can be fixed in every required pivotal position relative to the machine frame and accommodates a drivable pressing roller (7) mounted in rotatable eccentric bushes (21).

2. Apparatus as claimed in claim 1, wherein in each case several threaded holes (13) arranged on a pitch circle (12) with respect to the axis of rotation of the swivel frame (10) are provided in the area of the machine frame side walls (2), and the swivel frame (10) has two lateral bearing plates (11) which each have an elongated hole (14) arranged on the same pitch circle (12), the length of which elongated hole (14) is greater than the distance between two adjacent threaded holes (13).

3. Apparatus as claimed in either of the preceding claims, wherein the swivel frame (10) can be swiveled by means of a lifting device (16) which preferably has at least one threaded spindle (18) which is pivotably supported on the machine frame side, is provided with a drive wheel (17) and engages into an allocated threaded bush (19) fixed on the swivel frame side.

4. Apparatus as claimed in any of the preceding claims, wherein the eccentric bushes (21) rotatably mounted on the bearing plate side and accommodating the lateral bearing journals (20) of the pressing roller (7) are each provided with a gear rim (22) which engages in a pinion (23) fixed on a spindle (24) forming the swivel axis of the swivel frame (10) and rotatably mounted on the machine frame side.

5. Apparatus as claimed in claim 4, wherein the spindle (24) is provided with a drive wheel (25) having a position indicator (26).

6. Apparatus as claimed in any of the preceding claims, wherein the pressing roller (7) can be drivable by means of a pinion (27) which is keyed onto a lateral bearing journal (20) and meshes with a spur gear (28) which is rotatably mounted on the spindle (24) forming the axis of rotation of the swivel frame (10) and can be driven by means of a motor (8) fixed on the machine frame side.

7. Apparatus as claimed in claim 6, wherein the spur gear (28) rotatably mounted on the spindle side is provided with a laterally attached drive wheel (29) which is connected to the motor (8) via a transmission element (30).

8. Apparatus as claimed in any of the preceding claims, wherein the insertion apertures (3) provided in the area of the side walls (2) and open on one side can each be closed by means of an allocated closure bracket (6).

9. Apparatus as claimed in any of the preceding claims, wherein the pressing roller (7) has a rubber jacket.

10. Apparatus as claimed in any of the preceding claims, wherein the machine frame side walls (2) are provided with guides (35) which are provided opposite one another in the area outside the swivel frame (10) and run in the radial direction with respect to the inner end of the insertion apertures (3), which inner end forms a journal bearing, in which guides (35) is displaceably mounted a pressing beam (34) which extends over the entire machine width and can be displaced by means of a lifting device (38), by means of which pressing beam (34) a molding which covers the cylinder cavity (9) and is preferably made as a transparent plate (33) can be pressed against the periphery of the form cylinder (5).

11. Apparatus as claimed in claim 10, wherein the pressing beam (34) is made in the form of an encircling box frame having two parallel pressure bars (36), extending over the machine width, and two or more webs (37) running transversely thereto, on which the lifting device (38) engages.

12. Apparatus as claimed in claim 10 or 11, wherein the box frame forming the pressing beam (34), via toggle level arrangements engaging on its webs (37), is suspended at the machine frame by a bracket (40) articulated on the pressing beam side and preferably made as an interchangeable part, and by a bracket (41) which is connected in articulated manner to the bracket (40), is articulated on the machine frame side preferably by means of an eccentric pin (44) and can be actuated by an allocated regulating member (39) supported on the machine frame side.

13. Apparatus as claimed in claim 1 or 10, wherein the swivel frame (10) supporting the pressing roller (7) is arranged beneath the insertion apertures (3) on the machine frame side and the guides (35) accommodating the pressing beam (34) are arranged above the insertion apertures (3) on the machine frame side.
